# EUROPÄISCHE PATENTSCHRIFT

(11) **EP 0 648 151 B1**
(45) Veröffentlichungstag und Bekanntmachung des Hinweises auf die Patenterteilung: **28.08.1996**
(21) Anmeldenummer: 93912997.9
(22) Anmeldetag: 16.06.1993
(51) Int. Cl.: B07C 5/342, B07C 5/36

(54) **VERFAHREN UND VORRICHTUNG ZUM SORTIEREN VON KAPSELN**
METHOD AND DEVICE FOR GRADING CAPSULES
PROCEDE ET DISPOSITIF POUR TRIER DES CAPSULES

(30) Priorität: 26.06.1992 DE 4221107
(43) Veröffentlichungstag der Anmeldung: 19.04.1995
(73) Patentinhaber: R.P. Scherer GmbH, D-69412 Eberbach (DE)
(72) Erfinder: JULIUS, Klaus, D-5277 Marienheide (DE); BAGUSCHE, Christoph, D-6932 Hirschhorn (DE)
(74) Vertreter: Lehmann, Klaus, Dipl.-Ing.
(86) Internationale Anmeldenummer: EP9301534
(87) Internationale Veröffentlichungsnummer: WO9400249

(56) Entgegenhaltungen:
- DE-A- 2 937 335
- DE-U- 8 706 655
- GB-A- 2 002 512

## Beschreibung

Die Erfindung betrifft ein Verfahren und eine Vorrichtung zum Sortieren von Kapseln nach fehlerfreien und fehlerhaften Kapseln, z. B. von Kapseln für oral anzuwendende Arzneimittel.

Solche Kapseln dienen vorwiegend als Hülle oder Behälter für ein pulverförmiges oder granuliertes Medikament und werden zusammen mit diesem eingenommen. Diese Kapseln bestehen aus einem physiologisch unbedenklichen Material, z. B. aus Hart- oder Weichgelatine, aus Stärke oder aus einem anderen Material, das den Wirkstoff des Arzneimittels selbst nicht enthält. Im folgenden sind beispielsweise meist nur Gelatinekapseln erwähnt. Gelatinekapseln werden als Massenprodukt in Hochleistungs-Produktionsprozessen aus Gelatine oder Gelatinelösung hergestellt. Man unterscheidet zwischen Hartgelatinekapseln und Weichgelatinekapseln.

Hartgelatinekapseln bestehen aus einem hohlen Oberteil (cap) und einem hohlen Unterteil (body), die gleichzeitig auf einer Maschine produziert werden. Die Kapselteile werden ohne Füllgut vorläufig zu einer fertigen Kapsel zusammengefügt, wodurch man einen kleinen leeren Behälter in Oblong-Form erhält. Um die Qualität des Endproduktes zu gewährleisten, werden bei der Produktion der Hartgelatinekapseln höchste Anforderungen an die Maßhaltigkeit und Sauberkeit der entsprechenden Maschinenkomponenten bzw. der damit hergestellten Kapselteile gestellt.

Hartgelatinekapseln werden in verschiedenen Farben und Farbkombinationen, transparent und opak, hergestellt. Die leere Hartkapsel hat je nach Größe ein Gewicht von ca. 30 bis 130 mg.

Im Hinblick auf die Weiterverarbeitung kommt der Maßhaltigkeit der Hartgelatinekapseln besondere Bedeutung zu. Sie werden als Leerkapseln an die pharmazeutische Industrie weitergegeben und hier mit dem Arzneimittel befüllt. Dabei werden die Leerkapseln in Ober- und Unterteile getrennt, wobei das Unterteil das Füllgut aufnimmt und das leere Oberteil anschließend wieder aufgesetzt wird. Durch Druck werden beide Kapselhälften fest und auf Dauer zusammengefügt, so daß der Inhalt nicht mehr austreten kann.

Die auf herkömmlichen Produktionsmaschinen hergestellten Hartgelatinekapseln können Fehler, wie beispielsweise Löcher, Deformierungen oder Blasen aufweisen, die bei der Befüllung erhebliche Probleme bereiten können. Daraus möglicherweise resultierende Stillstände der Befüllungsmaschinen sollen vermieden werden. Daher müssen fehlerhafte Kapseln bereits beim Hersteller aussortiert werden.

Gegenwärtig wird dieser Sortiervorgang durch manuelles Verlesen der Kapseln bewerkstelligt. Dabei fallen die zu sortierenden Kapseln aus einem auf einem Rüttler montierten Behälter auf ein transparentes Förderband. Die Kapseln auf diesem Förder- oder Verleseband werden von unten oder von oben beleuchtet. Eine oder mehrere Personen nehmen eine Sichtkontrolle der Kapseln vor und entnehmen die fehlerhaften Kapseln von Hand von dem vorbeilaufenden Förderband. Dabei sieht jede Kontrollperson an einem Verleseband nur etwa 30 bis 40% der Oberfläche einer Kapsel. Eine vollständige Kontrolle der Beschaffenheit der Kapsel ist somit also nicht möglich. Darüberhinaus wird das Ergebnis dieser Qualitätskontrolle wesentlich durch die Aufmerksamkeit der jeweiligen Kontrollperson und durch deren subjektive Beurteilung beeinflußt.

Die DE-A-2 937 335 beschreibt eine Einrichtung zum Sortieren von Tabletten nach fehlerfreien und fehlerbehafteten Tabletten, wobei die Einrichtung auch zum Sortieren von Kapseln geeignet erscheint. Sie weist folgende Merkmale auf: Eine Kontrollstation mit verschiedenen Kontrollpositionen geeignet zur Aufnahme und Auswertung der Eigenschaften von Tabletten sowie Zuführeinrichtungen geeignet zum Zuführen von Tabletten von einem Vorratsbehälter zu der Kontrollstation. Dabei sind in der Kontrollstation an einigen Kontrollpositionen Kameras und Lichtquellen angeordnet, die zur Rundumbetrachtung von Tabletten geeignet sind und denen Auswerteinrichtungen nachgeschaltet sind. Schließlich sind Auswerfeinrichtungen vorgesehen, die zum getrennten Auswerfen fehlerfreier und fehlerbehafteter Tabletten dienen, wobei die Vorrichtung insgesamt auch für die Verarbeitung von Kapseln geeignet erscheint.

Dabei liegen die zu sortierenden Gegenstände frei auf einem Fördertisch, so daß nicht eine genaue Führung der Gegenstände gewährleistet ist, wodurch das Arbeitsergebnis beeinträchtigt werden kann. Außerdem benötigt die bekannte Vorrichtung verhältnismäßig viel Raum.

Die GB-A-2 002 512 beschreibt eine Einrichtung zum Sortieren von Kapseln mit einer Kontrollstation, die mit Röntgenstrahlen arbeitet, sowie mit einer dieser gegenüberliegenden und daher weit entfernten Einrichtung zum Zuführen von Kapseln aus einem Vorratsbehälter in rohrförmige Kapselhalterungen. Hierbei sind nicht mehrere Kontrollpositionen vorgesehen, so daß eine einwandfreie Untersuchung der Kapseln und damit ein einwandfreies Arbeitsergebnis nicht sichergestellt ist, wobei auch diese bekannte Einrichtung sehr viel Raum benötigt.

Es ist eine Aufgabe der Erfindung, ein Verfahren und eine zugehörige Vorrichtung zum Sortieren von Kapseln nach fehlerfreien und fehlerhaften Kapseln zu schaffen, bei dem die mit dem manuellen Verlesen der Kapseln verbundenen Probleme beseitigt sind. Insbesondere soll das Sortieren der Kapseln ohne Kontrollpersonen durchgeführt und daher automatisiert werden, wobei ein einwandfreies Arbeitsergebnis mit einer kompakten Vorrichtung erzielt werden soll.

Die Erfindung beschreibt ein Verfahren und eine Vorrichtung zum Aussortieren von fehlerhaften Kapseln, wobei die Kapseln in einer Kontrollstation in einzelnen Kontrollpositionen mittels Kameras rundum betrachtet werden können. Die von den Kameras aufgenommenen Bilder werden mittels Computerprogrammen zur Ermittlung von Produktionsfehlern ausgewertet. Entsprechend dem Ergebnis der Auswertung werden schließlich die fehlerhaften Kapseln aussortiert.

Ein erfindungsgemäßes Verfahren zum Sortieren von Kapseln ist im Patentanspruch 1 beschrieben. Die Patentansprüche 2 bis 7 kennzeichnen Weiterbildungen dieses Verfahrens. Eine erfindungsgemäße Einrichtung zum Sortieren von Kapseln ist in Patentanspruch 8 beschrieben. Weiterbildungen dieser Sortiereinrichtung sind in den Patentansprüchen 9 bis 23 beschrieben.

Das erfindungsgemäße automatisierte, elektronische Sortierverfahren sowie die zugehörige Vorrichtung ermöglichen aufgrund der Rundumbetrachtung eine vollständige Kontrolle der Kapseln. Da menschliche Unzulänglichkeiten ausgeschaltet sind, wird das Ergebnis des Sortiervorgangs erheblich verbessert. Die Produzenten von Kapseln können somit den Qualitätsanforderungen der pharmazeutischen Industrie als Abnehmer von Kapseln gerecht werden.

Das Sortierverfahren und die Sortiereinrichtung gemäß der Erfindung können beispielsweise zum Aussortieren von fehlerhaften, leeren vorverschlossenen oder gefüllten verschlossenen Hartgelatinekapseln verwendet werden. Darüberhinaus kann die Erfindung auch zum Aussortieren von Weichgelatinekapseln, Kapseln aus Stärke oder anderen Materialien sowie von Tabletten, Dragees und Pastillen verwendet werden.

Ein Ausführungsbeispiel der Erfindung, das zum Aussortieren von transparenten oder opaken leeren, vorverschlossenen Hartgelatinekapseln dient, wird im folgenden anhand der Zeichnungen detailliert beschrieben.
- Fig. 1: ist eine schematische Ansicht einer Sortiereinrichtung mit einer Kontrollstation von oben;
- Fig. 2: ist eine Seitenansicht, zum Teil im Schnitt, einer Kontrollposition der Sortiereinrichtung;
- Fig. 3: ist eine Seitenansicht der Kontrollposition aus Fig. 2 im Schnitt;
- Fig. 4: ist eine Ansicht im Schnitt entlang der Linie A-A aus Fig. 3;
- Fig. 5: ist eine Ansicht einer anderen Kontrollposition der Sortiereinrichtung von oben;
- Fig. 6: ist eine Seitenansicht im Schnitt entlang der Linie B-B aus Fig. 5.

Die Einrichtung zum Sortieren von Gelatinekapseln nach fehlerfreien Kapseln 2 und fehlerhaften Kapseln 3 besteht aus mindestens einer Kontrollstation 5, die verschiedene Kontrollpositionen 10, 20, 30, 40, 50, 60 zur Aufnahme und Auswertung der Eigenschaften der Kapseln 2, 3 aufweist. In den Kontrollpositionen sind die Kapseln 2, 3 durch Kapselhalterungen 70 gehaltert. Weiterhin weist die Sortiereinrichtung Zuführeinrichtungen 90 auf, durch die die Kapseln 2, 3 von einem Vorratsbehälter 80 in die Kapselhalterungen 70 gelangen, sowie Auswerfeinrichtungen, 51, 61, durch die die fehlerfreien Kapseln 2 getrennt von den fehlerhaften Kapseln 3 aus der Kontrollstation 5 ausgeworfen werden.

Jeweils eine Kapsel 2, 3 ist in einer Kapselhalterung 70 gehaltert und wird in dieser durch sechs Kontrollpositionen 10, 20, 30, 40, 50, 60 in der Kontrollstation 5 hindurchgefördert. An der ersten Kontrollposition 10 in der Kontrollstation 5 werden die Kapseln 2, 3 in den Kapselhalterungen 70 bereitgestellt. Dazu werden die Kapseln aus dem Vorratsbehälter 80 entnommen und in der Zuführeinrichtung 90 auf einer Führungsbahn 7 in Reihen von hintereinander im Stau liegenden Kapseln angeordnet. Die Zuführeinrichtung 90 besteht aus einem abwärts gerichteten Rohr 91, das mit seinem oberen Ende an einer Bodenplatte 81 des Vorratsbehälters 80 befestigt ist. Angetrieben von einem Schrittmotor dreht sich die Bodenplatte 81 relativ zu dem feststehenden Gehäuse 83 des Vorratsbehälters 80, wodurch die Kapseln 2, 3 aus dem Vorratsbehälter über Löcher 82 in der Bodenplatte 81 in das Rohr 91 gelangen.

Die Zuführeinrichtung 90 weist zwei hintereinandergeschaltete Sperrbolzen 92, 93 auf, die über Führungen mechanisch derart gesteuert sind, daß sie nacheinander angehoben werden. Der erste Sperrbolzen 92 dient dabei zur Staubildung der Kapseln 2, 3 in dem Rohr 91, während der zweite Sperrbolzen 93 die Kapseln 2, 3 aus dem Stau in die Kapselhalterung 70 vereinzelt. Die Sperrbolzen ermöglichen es somit, daß sich jeweils nur eine Kapsel in der Kapselhalterung befindet. Wenn mehrere Kapseln gleichzeitig in einer Kapselhalterung liegen würden, ergäben sich Probleme im weiteren Verlauf des Kontollprozesses. Insbesondere könnten sich die Kapseln beim Auswerfen am Ende der Kontrollstation 5 verklemmen.

Die Kapselhalterung 70 ist an dem äußeren, unteren Ende der Zuführeinrichtung 90 befestigt. Sie besteht aus einer U-förmigen, in Trapezform nach oben offenen Schiene 71, die an ihrer Unterseite einen in Förderrichtung der Kapseln 2, 3 verlaufenden Schlitz 72 mit spitzen Kanten aufweist, an denen die Kapseln anliegen. An ihrem äußeren Ende weist die Kapselhalterung 70 eine Spitze, beispielsweise in Form einer Madenschraube, zum Abstützen der Kapseln auf.

Nach der Bereitstellung der Kapseln 2, 3 in den Kapselhalterungen 70 an der ersten Kontrollposition 10 in der Kontrollstation 5 werden die Kapseln in den Kapselhalterungen 70 durch die folgenden Kontrollpositionen 20, 30, 40, 50, 60 hindurchgefördert. Um die Kapseln auf Produktionsfehler hin zu kontrollieren, sind an der zweiten und der dritten Kontrollposition 20, 30 in der Kontrollstation 5 Kameras 21, 31, 32, 33 und Lichtquellen 22, 34 zur vollständigen Rundumbetrachtung der Kapseln angeordnet. Dabei ist für jede Kamera 21, 31, 32, 33 ein eigenes Bildverarbeitungs-Computerprogramm vorgesehen, das das aufgenommene Bild elektronisch auswertet und hieraus die Beschaffenheit der Kapseln ermittelt. Da Kapseln unterschiedlicher Farben kontrolliert werden sollen, ist in dem Computerprogramm eine Farberkennung enthalten.

Die Lichtquellen 22, 34 in den Kontrollpositionen 20, 30 bestehen aus Leuchtdioden, die ein Licht in einem für die Kameras sichtbaren Bereich abgeben, das zur Beleuchtung der Kapseln 2, 3 geeignet ist. Die Kameras in den Kontrollstationen sind im wesentlichen auf der anderen Seite der Kapseln, der Lichtquelle gegenüberliegend, angeordnet. Wird eine transparente oder opake Kapsel kontrolliert, so scheint das Licht aus der Lichtquelle durch sie hindurch, im wesentlichen in Richtung auf die Kameras.

Durch die spezielle Anordnung der Lichtquellen und der Kameras in der zweiten und der dritten Kontrollstation 20, 30 ist somit eine vollständige Rundumbetrachtung der Kapseln möglich, und es kann jeder beliebige, bei Kapseln möglicherweise vorkommende Fehler erkannt werden. So kann beispielsweise festgestellt werden, ob die Kapsel an einer beliebigen Stelle Löcher, Blasen, Deformierungen oder Verunreinigungen aufweist. Darüberhinaus wird der Dom am Ober- und Unterteil der Kapsel auf Beschädigungen überprüft. Außerdem wird die Lage der Kapsel (z. B. Oberteil oben oder unten), die Länge und der Durchmesser von Oberteil und Unterteil der Kapsel ermittelt sowie der Schneiderand des Oberteils auf Unregelmäßigkeiten überprüft.

Die Punkte, an denen die Kapsel in der Kapselhalterung 70 abgestützt wird, also die Kanten an dem Schlitz 72 der Schiene 71 sowie die Schraubenspitze am Ende der Kapselhalterung 70, sind derart dimensioniert und angeordnet, daß alle Bereiche der Kapsel von den Lichtquellen 22, 34 durchleuchtet oder beleuchtet und von den Kameras 21, 31, 32, 33 erfaßt werden können.

In der zweiten Kontrollposition 20 in der Kontrollstation 5 (Fig. 2 bis 4) werden die Kapseln 2, 3 von einer ersten Kamera 21 betrachtet. Die Kamera 21 ist unter der Kapselhalterung 70, also unter der Zuführungsbahn 7 der Kapseln angeordnet, so daß sie die Kapseln von unten/hinten sieht. Über der Kapselhalterung 70, also über der Zuführungsbahn 7 und somit der Kamera 21 gegenüberliegend ist eine Lichtquelle 22 angeordnet, die die Kapseln 2, 3 von oben/vorne bescheint.

Da die Kapseln 2, 3 durch die Kamera 21 in der zweiten Kontrollposition 20 noch nicht vollständig erfaßt werden können, werden sie in der dritten Kontrollposition 30 mittels zwei Kameras 31, 32 aus anderen Richtungen erneut betrachtet (Fig. 5 und 6). Zur Beleuchtung der Kapseln ist eine weitere Lichtquelle 34 vorgesehen. Die Kameras 31, 32 sind schräg oberhalb, seitlich der Kapselhalterung 70, also oberhalb und seitlich der Zuführungsbahn 7 der Kapseln 2, 3 angeordnet, wobei die eine Kamera 31 die Kapseln von rechts vorne und die andere Kamera 32 die Kapseln von links vorne sieht. Darüberhinaus kann gegebenenfalls eine dritte Kamera 33 direkt oberhalb der Kapselhalterung, also oberhalb der Zuführungsbahn 7 der Kapseln angeordnet sein, die geneigt zu den anderen beiden Kameras 31, 32 ist und die Kapseln direkt von oben/vorne sieht. Die Lichtquelle 34 ist unter der Kapselhalterung, also unter der Zuführungsbahn 7 angeordnet und bescheint die Kapseln von unten/hinten.

Die Kapseln 2, 3 werden in den Kapselhalterungen 70 durch die Kontrollpositionen 10, 20, 30, 40, 50, 60 hindurchgefördert, bewegen sich selbst aber nicht gegenüber den Kapselhalterungen 70. In den Kontrollpositionen 20 und 30 werden sie durch die stillstehenden Kameras 21, 31, 32, 33 betrachtet. Dabei dreht sich also weder die Kapsel 2, 3 relativ zu den Kameras noch wandern die Kameras um die Kapsel herum.

Die vierte Kontrollposition 40 ist eine Wartestellung, während der das Computerprogramm die aufgenommenen Bilder auswertet, um Produktionsfehler in den Kapseln zu ermitteln.

Das Ergebnis der Auswertung wird in der fünften bzw. der sechsten Kontrollposition in ein Trennen der fehlerfreien Kapseln 2 von den fehlerhaften Kapseln 3 umgesetzt. Dazu ist in der fünften Kontrollposition ein Druckluftventil 51 vorgesehen, das von dem Computerprogramm angesteuert und aktiviert wird, wenn die entsprechende Kapsel keinen Fehler aufweist. Durch das Druckluftventil 51 wird die fehlerfreie Kapsel 2 also aus der Kapselhalterung 70 ausgeblasen und von einem Sammelbehälter aufgenommen. Hat das Computerprogramm einen Fehler an der Kapsel festgestellt, so wird das Druckluftventil in der fünften Kontrollposition 50 nicht aktiviert. Vielmehr durchläuft die Kapsel diese Kontrollposition und gelangt schließlich in die sechste Kontrollposition 60. Hier ist ein weiteres Druckluftventil 61 vorgesehen, das von dem Computerprogramm angesteuert und aktiviert wird, wenn die Kapsel einen Fehler aufweist. Fehlerhafte Kapseln 3 werden also an der sechsten Kontrollposition 60 durch das Druckluftventil 61 aus der Kapselhalterung 70 ausgeblasen und von einem Sammelbehälter aufgenommen.

Um eine korrekte Funktion der Sortiereinrichtung zu gewährleisten, läuft der Schrittmotor, der die Bodenplatte 81 des Vorratsbehälters 80 relativ zu dessen Gehäuse 83 dreht, wodurch die Zuführeinrichtungen 90 mit den daran befindlichen Kapselhalterungen 70 durch die sechs Kontrollpositionen bewegt werden, synchron mit den Kameras an den Kontrollpositionen 20 und 30. Jede Kamera muß also genau dann eine Aufnahme einer Kapsel machen, wenn sich diese in der entsprechenden Kontrollposition befindet. Während sich die Kapselhalterung mit der Kapsel in die nächste Kontrollposition bewegt, soll die Kamera kein Bild aufnehmen.

Während eine Kapsel in der zweiten Kontrollposition 20 von der Kamera 21 betrachtet wird, wird in der ersten Kontrollposition 10 bereits die nächste Kapsel bereitgestellt. Durch Weiterdrehung der Kapselhalterungen 70 (in Richtung des Pfeiles in Fig. 1), gelangt die erste Kapsel in die dritte Kontrollposition 30, wo sie von den Kameras 31, 32, 33 betrachtet wird, während die zweite Kapsel in die zweite Konrollposition 20 gelangt und hier von der Kamera 21 betrachtet wird. In der ersten Kontrollposition 10 wird unterdessen bereits eine dritte Kapsel bereitgestellt. Durch erneutes Weiterdrehen der Kapselhalterungen 70 gelangt die erste Kapsel in die Kontrollposition 40, die zweite Kapsel in die Kontrollposition 30, die dritte Kapsel in die Kontrollposition 20, während in der ersten Kontrollposition 10 eine weitere Kapsel bereitgestellt wird. Während sich die erste Kapsel in der Kontrollposition 40 in Wartestellung befindet, wertet das Computerprogramm die von den Kameras in den vorhergehenden Schritten aufgenommenen Bilder der ersten Kapsel aus, obwohl bereits die nachfolgenden Kapseln in den entsprechenden Kontrollpositionen 20 und 30 von den Kameras betrachtet werden. Das Computerprogramm ermöglicht also eine parallele Betrachtung und Auswertung aufeinander folgender Kapseln.

In Fig. 1 sind schematisch nur in einem Quadranten der kreisförmigen Bodenplatte 81 des Vorratsbehälters 80 sechs Zuführeinrichtungen 90 mit den zugehörigen Kontrollpositionen 10, 20, 30, 40, 50, 60 dargestellt. Analog kann sich diese Anordnung in den anderen drei Quadranten der kreisförmigen Bodenplatte wiederholen, so daß insgesamt vier Kontrollstationen 5 mit jeweils sechs Kontrollpositionen um einen Vorratsbehälter 80 herum angeordnet sind. Bei anderer Dimensionierung der Bodenplatte können auch mehr oder weniger Kontrollstationen 5 mit den jeweils zugehörigen Kontrollpositionen um den Vorratsbehälter 80 herum angeordnet werden.

Bei der in diesem Ausführungsbeispiel dargestellten Anordnung von vier Kontrollstationen können etwa 70.000 Kapseln pro Stunde kontrolliert werden, was einer typischen Leistung einer Gelatinekapsel-Produktionsmaschine entspricht. In jeder der vier Kontrollstationen werden pro Stunde demnach etwa 17.000 bis 18.000 Kontrollschritte durchgeführt. Durch Vervielfachung der Kontrollstationen läßt sich die Anzahl der kontrollierten Kapseln entsprechend erhöhen.

Das beschriebene Verfahren und die Vorrichtung zum Sortieren von leeren, vorverschlossenen Hartgelatinekapseln können beispielsweise direkt an die Produktionsmaschine der Kapseln angeschlossen werden. Jedoch ist auch eine Anordnung in anderen Produktionsschritten denkbar, z. B. dort, wo stark opake oder gefüllte Hartgelatinekapseln oder Weichgelatinekapseln, die unmittelbar bei der Produktion gefüllt und verschlossen werden, kontrolliert und aussortiert werden sollen. In diesen zuletzt genannten Fällen ist die Kapsel nicht mehr transparent und kann daher von den Lichtquellen und den Kameras nicht mehr durchleuchtet werden. Die Kameras und die Lichtquellen werden dann derart in den Kontrollpositionen angeordnet, daß der Kapselkörper nur von außen beleuchtet und betrachtet werden kann, daß dennoch aber eine vollständige Rundumbetrachtung der Kapsel möglich ist. Das gleiche gilt für die Kontrolle von Tabletten, Dragees usw..

## Patentansprüche

1. Verfahren zum Sortieren von Kapseln, insbesondere Gelatinekapseln, nach fehlerfreien (2) und fehlerhaften (3) Kapseln, mit folgenden Schritten:
- Zuführen der Kapseln (2, 3) zu einer Kontrollstation (5);
- Rundumbetrachten der Kapseln (2, 3) in einzelnen Kontrollpositionen (10, 20, 30, 40, 50, 60) mittels Kameras (21, 31, 32, 33) in der Kontrollstation (5);
- Auswerten der von den Kameras (21, 31, 32, 33) aufgenommenen Bilder mittels Computerprogrammen zur Ermittlung von Produktionsfehlern in den Kapseln (2, 3);
- Umsetzen des Ergebnisses der Auswertung in ein Aussortieren der fehlerhaften Kapseln (3);
- die Kapseln (2, 3) werden an einer ersten Kontrollposition (10) in Kapselhalterungen (70) zugeführt;
- die Kapseln (2, 3) werden in den Kapselhalterungen (70) durch weitere Kontrollpositionen (20, 30, 40) hindurchgefördert;
- die Kapseln (2, 3) werden aus den Kapselhalterungen (70) an einer letzten Kontrollposition (50, 60) getrennt nach fehlerfreien und fehlerhaften Kapseln ausgeworfen.

2. Verfahren nach Anspruch 1, dadurch **gekennzeichnet**, daß jeweils eine Kapsel (2, 3) in einer Kapselhalterung (70) gehaltert und in dieser durch die verschiedenen Kontrollpositionen (10, 20, 30, 40, 50, 60) in der Kontrollstation (5) hindurchgefördert wird.

3. Verfahren nach einem der vorhergehenden Ansprüche, dadurch **gekennzeichnet**, daß der Schritt des Zuführens der Kapseln (2, 3) folgende Teilschritte umfasst:
- Entnehmen von Kapseln aus einem Vorratsbehälter (80) in Reihen von hintereinander im Stau liegenden Kapseln;
- Vereinzeln der Kapseln aus dem Stau in die Kapselhalterung (70).

4. Verfahren nach einem der vorhergehenden Ansprüche, **dadurch gekennzeichnet**, daß der Schritt des Rundumbetrachtens der Kapseln (2, 3) folgende Teilschritte aufweist:
- Betrachten der Kapseln in einer zweiten Kontrollposition (20) mittels mindestens einer ersten Kamera (21);
- Betrachten der Kapseln in einer dritten Kontrollposition (30) mittels mindestens einer zweiten Kamera (31, 32, 33);
- Positionieren der Kapseln in einer vierten Kontrollposition (40) in einer Wartestellung, während der das Computerprogramm die aufgenommenen Bilder auswertet.

5. Verfahren nach Anspruch 4, dadurch **gekennzeichnet**, daß während des Betrachtens die Kapseln (2, 3) und die Kameras (21, 31, 32, 33) stillstehen.

6. Verfahren nach einem der vorhergehenden Ansprüche, dadurch **gekennzeichnet**, daß der Schritt des Umsetzens des Ergebnisses der Auswertung folgende Teilschritte aufweist:
- Auswerfen der fehlerfreien Kapseln (2) aus der Kapselhalterung (70) an einer letzten Kontrollposition (50);
- Auswerfen der fehlerhaften Kapseln (3) aus der Kapselhalterung (70) an einer anderen letzten Kontrollposition (60).

7. Verfahren nach Anspruch 6, dadurch **gekennzeichnet**, daß das Auswerfen durch Ausblasen erfolgt.

8. Einrichtung zum Sortieren von Kapseln, insbesondere Gelatinekapseln, nach fehlerfreien (2) und fehlerhaften (3) Kapseln, mit folgenden Merkmalen:
- eine Kontrollstation (5) mit verschiedenen Kontrollpositionen (10, 20, 30, 40, 50, 60) zur Aufnahme und Auswertung der Eigenschaften der Kapseln (2, 3);
- Zuführeinrichtungen (90) zur Zuführung der Kapseln (2, 3) von einem Vorratsbehälter (80) zu der Kontrollstation (5);
- in der Kontrollstation (5) sind an einigen Kontrollpositionen (20, 30) Kameras (21, 31, 32, 33) und Lichtquellen (22, 34) zur Rundumbetrachtung der Kapseln (2, 3) mit nachgeschalteten Auswerteinrichtungen zum Auswerten der von den Kameras aufgenommenen Bilder mittels Computerprogrammen zur Ermittlung von Produktionsfehlern in den Kapseln angeordnet;
- Auswerfeinrichtungen (51, 61) zum getrennten Auswerfen fehlerfreier (2) und fehlerhafter (3) Kapseln;
- mehrere Kapselhalterungen (70) zur Halterung der Kapseln (2, 3) in den Kontrollpositionen (10, 20, 30, 40, 50, 60);
- in der ersten Kontrollposition (10) sind Einrichtungen zum Zuführen der Kapseln (2, 3) in die Kapselhalterungen (70) vorgesehen;
- an der letzten Kontrollposition (50, 60) sind Einrichtungen (51, 61) zum getrennten Auswerfen der fehlerfreien (2) und der fehlerhaften (3) Kapseln aus den Kapselhalterungen (70) vorgesehen.

9. Sortiereinrichtung nach Anspruch 8, dadurch **gekennzeichnet**, daß für jede Kamera (21, 31, 32, 33) ein eigenes Bildverarbeitungs-Computerprogramm zur elektronischen Auswertung des aufgenommenen Bildes und zur Ermittlung der Eigenschaften der Kapseln (2, 3) vorgesehen ist.

10. Sortiereinrichtung nach Anspruch 9, dadurch **gekennzeichnet**, daß das Computerprogramm eine Farberkennung enthält.

11. Sortiereinrichtung nach Anspruch 8, dadurch **gekennzeichnet**, daß die Lichtquellen (22, 34) aus Leuchtdioden bestehen, die ein Licht im sichtbaren Bereich abgeben, das zur Durchleuchtung der Kapseln (2, 3) geeignet ist.

12. Sortiereinrichtung nach einem der Ansprüche 8 bis 11, dadurch **gekennzeichnet**, daß die Kontrollstation (5) sechs Kontrollpositionen (10, 20, 30, 40, 50, 60) aufweist, bei denen
- in der zweiten Kontrollposition (20) mindestens eine Kamera (21) vorgesehen ist, die die Kapseln (2, 3) von einer Seite sieht;
- in der dritten Kontrollposition (30) mindestens eine weitere Kamera (31, 32, 33) vorgesehen ist, die die Kapseln (2, 3) von einer anderen Seite sieht; und
- die vierte Kontrollposition (40) eine Wartestellung ist, in der das Computerprogramm das aufgenommene Bild auswertet.

13. Sortiereinrichtung nach Anspruch 8, dadurch **gekennzeichnet**, daß jeweils eine Kapsel (2, 3) in einer Kapselhalterung (70) gehaltert ist, die die verschiedenen Kontrollpositionen (10, 20, 30, 40, 50, 60) in der Kontrollstation (5) durchläuft.

14. Sortiereinrichtung nach Anspruch 8, dadurch **gekennzeichnet**, daß die Zuführeinrichtung (90) aus einem abwärts gerichteten Rohr (91) besteht, das Sperreinrichtungen (92, 93) zur Staubildung und Vereinzelung der Kapseln (2, 3) aufweist.

15. Sortiereinrichtung nach Anspruch 14, dadurch **gekennzeichnet**, daß die Kapselhalterung (70) an dem äußeren Ende der Zuführeinrichtung (90) befestigt ist.

16. Sortiereinrichtung nach Anspruch 15, dadurch **gekennzeichnet**, daß die Kapselhalterung (70) aus einer U-förmigen, nach oben offenen Schiene (71) besteht, die an ihrer Unterseite einen in Förderrichtung der Kapseln (2, 3) verlaufenden Schlitz (72) mit spitzen Kanten aufweist, an denen die Kapseln anliegen, und die an ihrem äußeren Ende eine Spitze zum Abstützen der Kapseln (2, 3) aufweist.

17. Sortiereinrichtung nach Anspruch 14, dadurch **gekennzeichnet**, daß die Zuführeinrichtung (90) mit ihrem oberen Ende an einer Bodenplatte (81) eines Vorratsbehälters (80) befestigt ist, wobei die Bodenplatte (81) Löcher (82) aufweist, durch die die Kapseln (2, 3) aus dem Vorratsbehälter (80) in die Zuführeinrichtung (90) gelangen.

18. Sortiereinrichtung nach Anspruch 17, dadurch **gekennzeichnet**, daß der Vorratsbehälter (80) einen Schrittmotor zur Drehung der Bodenplatte (81) relativ zu dem Gehäuse (83) des Vorratsbehälters (80) aufweist.

19. Sortiereinrichtung nach einem der Ansprüche 8 bis 18, dadurch **gekennzeichnet**, daß der Schrittmotor synchron mit den Kameras (21, 31, 32, 33) läuft.

20. Sortiereinrichtung nach Anspruch 17, dadurch **gekennzeichnet**, daß an der Bodenplatte (81) sechs Zuführeinrichtungen (90) vorgesehen sind.

21. Sortiereinrichtung nach einem der Ansprüche 8 bis 20, dadurch **gekennzeichnet**, daß in der Kontrollstation (5)
- in der zweiten Kontrollposition (20) unter der Zuführungsbahn (7) der Kapseln (2, 3) eine Kamera (21) vorgesehen ist, die die Kapseln von unten/hinten sieht, sowie über der Zuführungsbahn (7) eine der Kamera (21) gegenüberliegende Lichtquelle (22), die die Kapseln von oben/vorne bescheint;
- in der dritten Kontrollposition (30) mindestens zwei Kameras (31, 32) und eine Lichtquelle (34) vorgesehen sind, wobei die Kameras (31, 32) oberhalb der Zuführungsbahn (7) der Kapseln (2, 3) angeordnet sind, von denen die eine Kamera (31) die Kapseln von rechts vorne und die andere Kamera (32) die Kapseln von links vorne sieht, wobei gegebenenfalls eine dritte Kamera (33) oberhalb der Zuführungsbahn (7) der Kapseln und geneigt zu den anderen beiden Kameras (31, 32) angeordnet ist und die Kapseln direkt von oben/vorne sieht, und wobei die Lichtquelle (34) unter der Zuführungsbahn (7) angeordnet ist und die Kapseln von unten/hinten bescheint;
- in der fünften Kontrollposition (50) ein Druckluftventil (51) vorgesehen ist, das die fehlerfreien Kapseln (2) aus der Kapselhalterung (70) bläst;
- in der sechsten Kontrollposition (60) ein Druckluftventil (61) vorgesehen ist, das die fehlerhaften Kapseln (3) aus der Kapselhalterung (70) bläst.

22. Sortiereinrichtung nach einem der Ansprüche 8 bis 21, dadurch **gekennzeichnet**, daß sie mehrere, insbesondere vier Kontrollstationen (5) aufweist.

23. Sortiereinrichtung nach einem der Ansprüche 8 bis 22, dadurch **gekennzeichnet**, daß sie direkt an eine Produktionsmaschine für Hartgelatinekapseln angeschlossen ist.

## Claims

1. A method of sorting capsules, in particular gelatin capsules, for sound (2) and defective (3) capsules, with the following steps:
- feeding the capsules (2, 3) to a control station (5);
- all round observation of the capsules (2, 3) in individual control positions (10, 20, 30, 40, 50, 60) by means of cameras (21, 31, 32, 33) in the control station (5);
- evaluation of the images acquired by the cameras (21, 31, 32, 33) by means of computer programs for determining production defects in the capsules (2, 3);
- conversion of the result of the evaluation to a sorting out of the defective capsules (3);
- the capsules (2, 3) are being fed into capsule holders (70) at a first control position (10);
- the capsules (2, 3) in the capsule holders (70) are conveyed through further control positions (20, 30, 40);
- the capsules (2, 3) are ejected out of the capsule holders (70) at a last control position (50, 60) separated according to sound and defective capsules.

2. Method according to claim 1, characterized in that one capsule (2, 3) at a time is held in a respective capsule holder (70) and in the latter is conveyed through the various control positions (10, 20, 30, 40, 50, 60) in the control station (5).

3. Method according to any one of the preceding claims, characterized in that the step of feeding the capsules (2, 3) includes the following substeps:
- removal of capsules from a supply container (80) in rows of capsules piled up one behind the other;
- separation of the capsules individually from the pile-up into the capsule holder (70).

4. Method according to any one of the preceding claims, characterized in that the step of the all round observation of the capsules (2, 3) includes the following substeps:
- observation of the capsules in a second control position (20) by means of at least one first camera (21);
- observation of the capsules in a third control position (30) by means of at least one second camera (31, 32, 33);
- positioning of the capsules in a fourth control position (40) in a waiting position whilst the computer program evaluates the images acquired.

5. Method according to claim 4, characterized in that during the observation the capsules (2, 3) and the cameras (21, 31, 32, 33) are stationary.

6. Method according to any one of the preceding claims, characterized in that the step of converting the result of the evaluation includes the following substeps:
- ejection of the sound capsules (2) from the capsule holder (70) at a last control position (50);
- ejection of the defective capsules (3) from the capsule holder (70) at another last control position (60).

7. Method according to claim 6, characterized in that the ejection is effected by blasting out.

8. An apparatus for sorting capsules, in particular gelatin capsules, for sound (2) and defective (3) capsules, with the following features:
- a control station (5) having various control positions (10, 20, 30, 40, 50, 60) for receiving the capsules (2, 3) and evaluating the properties thereof;
- feed means (90) for feeding the capsules (2, 3) from a supply container (80) to the control station (5);
- in the control station (5) at some control positions (20, 30) there are arranged cameras (21, 31, 32, 33) and light sources (22, 34) for all round observation of the capsules (2, 3) with evaluating devices following thereafter for evaluation of the images acquired by the cameras by means of computer programs for determining production defects in the capsules;
- ejection means (51, 61) for separate ejection of sound (2) and defective (3) capsules;
- a plurality of capsule holders (70) for holding the capsules (2, 3) in the control positions (10, 20, 30, 40, 50, 60);
- in the first control position (10) there are provided means for feeding the capsules (2, 3) into the capsule holders (70);
- at the last control position (50, 60) means (51, 61) are provided for separate ejection of the sound (2) and the defective (3) capsules from the capsule holders (70).

9. Sorting apparatus according to claim 8, characterized in that for each camera (21, 31, 32, 33) a separate image-processing computer program is provided for electronic evaluation of the acquired image and for determining the properties of the capsules (2, 3).

10. Sorting apparatus according to claim 9, characterized in that the computer program includes a colour identification.

11. Sorting apparatus according to claim 8, characterized in that the light sources (22, 34) consist of light emitting diodes which emit a light in the visible region which is suitable for transillumination of the capsules (2, 3).

12. Sorting apparatus according to any one of claims 8 to 11, characterized in that the control station (5) has six control positions (10, 20, 30, 40, 50, 60), in which
- in the second control position (20) at least one camera (21) is provided which observes the capsules (2, 3) from one side;
- in the third control position (30) at least one further camera (31, 32, 33) is provided which observes the capsules (2, 3) from another side; and
- the fourth control position (40) is a waiting position in which the computer program evaluates the acquired image.

13. Sorting apparatus according to claim 8, characterized in that one capsule (2, 3) at a time is held in each capsule holder (70) which passes through the various control positions (10, 20, 30, 40, 50, 60) in the control station (5).

14. Sorting apparatus according to claim 8, characterized in that the feed means (90) consists of a downwardly directed tube (91) which has blocking means (92, 93) for piling up and separating the capsules (2, 3).

15. Sorting apparatus according to claim 14, characterized in that the capsule holder (70) is secured to the outer end of the feed means (90).

16. Sorting apparatus according to claim 15, characterized in that the capsule holder (70) consists of a U-shaped upwardly open rail (71) which comprises at its lower side a slot (72) which extends in the conveying direction of the capsules (2, 3) and has pointed edges on which the capsules bear and which comprises at its outer end a tip for supporting the capsules (2, 3).

17. Sorting apparatus according to claim 14, characterized in that the feed means (90) is secured with its upper end to a bottom plate (81) of a supply container (80), the bottom plate (81) having holes (82) through which the capsules (2, 3) pass from the supply container (80) into the feed means (90).

18. Sorting apparatus according to claim 17, characterized in that the supply container (80) comprises a stepping motor for turning the bottom plate (81) relatively to the housing (83) of the supply container (80).

19. Sorting apparatus according to any one of claims 8 to 18, characterized in that the stepping motor runs synchronously with the cameras (21, 31, 32, 33).

20. Sorting apparatus according to claim 17, characterized in that on the bottom plate (81) six feed means (90) are provided.

21. Sorting apparatus according to any one of claims 8 to 20, characterized in that in the control station (5)
- in the second control position (20) beneath the feed path (7) of the capsules (2, 3) a camera (21) is provided which observes the capsules from below/behind, and above the feed path (7) a light source (22) is provided which lies opposite the camera (21) and illuminates the capsules from above/the front;
- in the third control position (30) at least two cameras (31, 32) and a light source (34) are provided, the cameras (31, 32) being arranged above the feed path (7) of the capsules (2, 3) and the one camera (31) of which observes the capsules from the front right and the other camera (32) observes the capsules from the front left, a third camera (33) possibly being provided above the feed path (7) of the capsules and arranged inclined to the other two cameras (31, 32), observing the capsules directly from above/the front, and the light source (34) is arranged beneath the feed path (7) and illuminates the capsules from below/behind;
- in the fifth control position (50) a pressurized air valve (51) is provided which blasts the sound capsules (2) out of the capsule holder (70).
- in the sixth control position (60) a pressurized air valve (61) is provided which blasts the defective capsules (3) out of the capsule holder (70).

22. Sorting apparatus according to any one of claims 8 to 21, characterized in that it comprises a plurality, in particular four, control stations (5).

23. Sorting apparatus according to any one of claims 8 to 22, characterized in that it is directly connected to a production machine for hard gelatin capsules.

## Revendications

1. Procédé pour trier des capsules, notamment des capsules de gélatine, en capsules impeccables (2) et capsules défectueuses (3) comportant les étapes suivantes :
- amener les capsules (2, 3) à un poste de contrôle (5);
- observation de tous les côtés des capsules (2, 3) en diverses positions de contrôle (10, 20, 30, 40, 50, 60) au moyen de caméras (21, 31, 32, 33) dans le poste de contrôle (5);
- dépouillement des images prises par les caméras (21, 31, 32, 33) moyennant des programmes d'ordinateur pour la détermination de vices de production dans les capsules (2, 3);
- utilisation du résultat de dépouillement pour la séparation des capsules défectueuses (3);
- les capsules (2, 3) sont amenées à une première position de contrôle (10) dans des supports de capsule (70);
- les capsules (2, 3) sont transportées dans les supports de capsule (70) à travers d'autres positions de contrôle (20, 30, 40);
- les capsules (2, 3) sont séparées à une dernière position de contrôle (50, 60) à partir des supports de capsule (70) en capsules impeccables et capsules défectueuses.

2. Procédé selon la revendication 1, caractérisé en ce qu'une seule capsule (2, 3) est tenue dans un support de capsule (70) et est transportée dans celui-ci à travers les diverses positions de contrôle (10, 20, 30, 40, 50, 60) dans le poste de contrôle (5).

3. Procédé selon l'une quelconque des revendications précédentes, caractérisé en ce que l'étape d'amenée des capsules (2, 3) comporte les étapes partielles suivantes :
- prélèvement de capsules à partir d'un réservoir (80) en rangées de capsules s'accumulant l'une derrière l'autre par refoulement;
- séparation des capsules individuelles à partir des capsules accumulées dans le support de capsule (70).

4. Procédé selon l'une quelconque des revendications précédentes, caractérisé en ce que l'étape de l'observation de tous les côtés des capsules (2, 3) comporte les étapes partielles suivantes :
- inspection des capsules dans une deuxième position de contrôle (20) au moyen d'une première caméra (21) au moins;
- inspection des capsules dans une troisième position de contrôle (30) au moyen d'une deuxième caméra (31, 32, 33) au moins;
- positionnement des capsules dans une quatrième position de contrôle (40) dans une position d'attente alors que le programme d'ordinateur dépouille les images prises.

5. Procédé selon la revendication 4, caractérisé en ce que pendant l'inspection les capsules (2, 3) et les caméras (21, 32, 32, 33) sont immobiles.

6. Procédé selon l'une quelconque des revendications précédentes, caractérisé en ce que l'étape d'utilisation du résultat du dépouillement comporte les étapes partielles suivantes :
- éjection des capsules impeccables (2) du support de capsule (70) à une dernière position de contrôle (50);
- éjection des capsules défectueuses (3) du support de capsule (70) à une autre dernière position de contrôle (60);

7. Procédé selon la revendication 6, caractérisé en ce que l'éjection se fait par soufflage.

8. Dispositif pour trier des capsules, notamment des capsules de gélatine, en capsules impeccables (2) et capsules défectueuses (3) présentant les caractéristiques suivantes :
- un poste de contrôle (5) avec diverses positions de contrôle (10, 20, 30, 40, 50, 60) pour recevoir et dépouiller les caractéristiques des capsules (2, 3);
- dispositifs d'amenée (90) pour amener les capsules (2, 3) d'un réservoir (80) au poste de contrôle (5);
- au poste de contrôle (5) des caméras (21, 31, 32, 33) et des sources de lumière (22, 34) sont prévues en quelques positions de contrôle (20, 30) pour l'inspection de tous les côtés des capsules (2, 3) avec des dispositifs de dépouillement en aval pour le dépouillement des images prises par les caméras au moyen de programmes d'ordinateur pour la détermination de vices de production dans les capsules;
- dispositifs d'éjection (51, 61) pour l'éjection séparée des capsules impeccables (2) et des capsules défectueuses (3);
- plusieurs supports de capsule (70) pour supporter les capsules (2, 3) dans les positions de contrôle (10, 20, 30, 40, 50, 60);
- dans la première position de contrôle (10) des dispositifs d'amenée des capsules (2, 3) aux supports de capsule (70) sont prévus;
- dans la dernière position de contrôle (50, 60) des dispositifs (51, 61) pour l'éjection séparée des capsules impeccables (2) et des capsules défectueuses (3) à partir des supports de capsule (70) sont prévus.

9. Dispositif de triage selon la revendication 8, caractérisé en ce que pour chaque caméra (21, 32, 32, 33) est prévu un programme d'ordinateur de dépouillement d'images séparé pour le dépouillement électronique de l'image prise et pour la détermination des propriétés des capsules (2, 3).

10. Dispositif de triage selon la revendication 9, caractérisé en ce que le programme d'ordinateur comporte un dispositif d'identification de couleurs.

11. Dispositif de triage selon la revendication 8, caractérisé en ce que les sources de lumière (22, 34) consistent en diodes lumineuses qui émettent une lumière dans la plage visible qui est appropriée pour traverser les capsules (2, 3).

12. Dispositif de triage selon l'une quelconque des revendications 8 à 11, caractérisé en ce que le poste de contrôle (5) présente six positions de contrôle (10, 20, 30, 40, 50, 60), dans lesquelles
- dans la seconde position de contrôle (20) au moins une caméra (21) est prévue qui regarde les capsules (2, 3) d'un côté;
- dans la troisième position de contrôle (30) au moins une caméra supplémentaire (31, 32, 33) est prévue qui voit les capsules (2, 3) d'un autre côté; et
- la quatrième position de contrôle (40) est une position d'attente dans laquelle le programme d'ordinateur dépouille l'image prise.

13. Dispositif de triage selon la revendication 8, caractérisé en ce qu'une capsule (2, 3) par support de capsule (70) est tenue, qui traverse les diverses positions de contrôle (10, 20, 30, 40, 50, 60) dans le poste de contrôle (5).

14. Dispositif de triage selon la revendication 8, caractérisé en ce que le dispositif d'ammenée (90) consiste en un tube (91) dirigé vers le bas, qui présente des dispositifs de blocage (92, 93) pour accumuler et séparer individuellement les capsules (2, 3).

15. Dispositif de triage selon la revendication 14, caractérisé en ce que le support de capsule (70) est fixé à l'extrémité extérieure du dispositif d'ammenée (90).

16. Dispositif de triage selon la revendication 15, caractérisé en ce que le support de capsule (70) consiste en un rail (71) en forme de U ouvert vers le haut, qui présente sur sa face inférieure une fente (72) s'étendant avec des arêtes vives en direction du transport des capsules (2, 3) auxquelles viennent s'appuyer les capsules, et qui présente à son extrémité extérieure une pointe pour appuyer les capsules (2, 3).

17. Dispositif de triage selon la revendication 14, caractérisé en ce que le dispositif d'ammenée (90) est fixé par son extrémité supérieure à une plaque de fond (81) d'un réservoir (80), la plaque de fond (81) présentant des trous (82) par lesquels les capsules (2, 3) arrivent du réservoir (80) dans le dispositif d'ammenée (90).

18. Dispositif de triage selon la revendication 17, caractérisé en ce que le réservoir (80) présente un moteur pas-à-pas pour le pivotement de la plaque de fond (81) par rapport au boîtier (83) du réservoir (80).

19. Dispositif de triage selon l'une quelconque des revendications 8 à 18, caractérisé en ce que le moteur pas-à-pas fonctionne de manière synchrone avec les caméras (21, 31, 32, 33).

20. Dispositif de triage selon la revendication 17, caractérisé en ce que la plaque de fond (81) présente six dispositifs d'ammenée (90).

21. Dispositif de triage selon l'une quelconque des revendications 8 à 20, caractérisé en ce que dans le poste de contrôle (5)
- dans la deuxième position de contrôle (20) au-dessous de la piste d'ammenée (7) des capsules (2, 3) une caméra (21) est prévue qui voit les capsules d'enbas/de derrière, ainsi qu'une source de lumière (22) positionnée en face de la caméra (21) au-dessus de la piste d'ammenée (7) qui éclaire les capsules d'en haut/de l'avant;
- dans la troisième position de contrôle (30) au moins deux caméras (31, 32) et une source de lumière (34) sont prévues, les caméras (31, 32) étant disposées au-dessus de la piste d'ammenée (7) des capsules (2, 3), dont l'une des caméras (31) voit les capsules de la droite à l'avant et l'autre caméra (32) les capsules de la gauche à l'avant, une troisième caméra (33) étant le cas échéant disposée au-dessus de la piste d'ammenée (7) des capsules et inclinée par rapport aux deux autres caméras (31, 32) et qui voit les capsules directement d'en haut/de l'avant la source de lumière (34) étant disposée au-dessous de la piste d'ammenée (7) et éclaire les capsules d'en bas/de l'arrière;
- dans la cinquième position de contrôle (50) une soupape d'air sous pression (51) est prévue qui souffle les capsules impeccables (2) hors du support de capsule (70);
- dans la sixième position de contrôle (60) une soupape d'air sous pression (61) est prévue qui souffle les capsules défectueuses (3) hors du support de capsule (70).

22. Dispositif de triage selon l'une quelconque des revendications 8 à 21 caractérisé en ce qu'il présente plusieurs, notamment quatre postes de contrôle (5).

23. Dispositif de triage selon l'une quelconque des revendications 8 à 22, caractérisé en ce qu'il est raccordé directement à une machine de production pour capsules de gélatine dure.
